# EUROPÄISCHE PATENTSCHRIFT

(11) **EP 0 502 299 B1**
(45) Veröffentlichungstag und Bekanntmachung des Hinweises auf die Patenterteilung: **13.12.1995**
(21) Anmeldenummer: 92101113.6
(22) Anmeldetag: 24.01.1992
(51) Int. Cl.: A41G 3/00

(54) **Montur für den künstlichen Haarersatz**
Wig setting device
Support pour perruque

(30) Priorität: 02.03.1991 DE 9102526 U
(43) Veröffentlichungstag der Anmeldung: 09.09.1992
(73) Patentinhaber: Bergmann GmbH & Co. KG, D-88471 Laupheim (DE)
(72) Erfinder: Müller, Klaus, W-7958 Laupheim (DE)
(74) Vertreter: Riebling, Peter, Dr.-Ing.

(56) Entgegenhaltungen:
- DE-A- 3 427 232
- DE-U- 8 714 019
- FR-A- 371 104
- FR-A- 2 085 413
- FR-A- 2 295 708

## Beschreibung

Die Erfindung betrifft eine Montur für den künstlichen Haarersatz, bestehend aus einem Maschengewebe, welches mittels Toupetpflaster auf die Kopfhaut aufgeklebt wird, sowie ein verfahren zu ihrer Herstellung.

Die DE-U 87 14 019.5 schildert bereits eine Montur, die aus verschiedenen Materialien hergestellt sein kann. Hierbei sind materialfreie Stellen vorgesehen. In dieser Druckschrift ist außerdem vorgesehen, die materialfreien Stellen zu kaschieren, zu verkleinern, zum Teil unregelmässig oder total zu verschließen.

Eine weitere, derartige Montur für den künstlichen Haarersatz, bestehend aus einem Maschengewebe, ist bekannt, wobei das Maschengewebe aus Polyester oder Silikonmaterial hergestellt ist. Das Maschengewebe selbst besteht aus den längs und qauer verlaufenden Maschenelementen, wobei die Maschen in Form von Lochungen bzw. Durchbrüchen viereckig sind. Je nach Ausbildung des Maschengewebes können die Maschen jedoch auch sechseckig oder achteckig sein und alle möglichen Formen annehmen.

Gemäss der FR-A-371 10 wird eine Montur für den künstlichen Haarersatz der genannten Art auf die Kopfhaut aufgebracht, wobei Toupetpflaster benutzt wird. Das Toupetpflaster stellt die Verbindung zwischen dem Maschengewebe und der Kopfhaut dar, weil das Maschengewebe selbst auf der Kopfhaut nicht klebt, so daß über Toupetpflaster die Befestigung der Montur bzw. des Maschengewebes auf der Kopfhaut bewerkstelligt wird.

Diese Befestigungsart der Montur auf der Kopfhaut bringt jedoch das Problem mit sich, da das Toupetpflaster mittels einer Klebstelle an der Montur befestigt werden muß und hierbei das natürliche Aussehen der Montur im Bereich der Klebestelle gefährdet sein kann.

Aufgabe der Erfindung ist es deshalb, eine Montur für den künstlichen Haarersatz so weiterzubilden, daß ohne eine nachträglich aufzutragende Klebstelle die Montur mittels Toupetpflaster auf der Kopfhaut befestigt werden kann.

Zur Lösung der Erfindung ist es vorgesehen, daß die an der Unterseite des Maschegewebes vorgesehene Klebebeschichtung nach Art eines Haftvermittlers angeordnet ist, wobei die Maschendurchbrüche der Montur weiterhin durchgängig sind und die Klebebeschichtung sich nur auf die längs bzw. quer verlaufenden Maschenelemente erstreckt.

Das Wesen der Erfindung liegt demnach darin, daß die Unterseite der Montur bzw. das Maschengewebe an der Unterseite haftfähig für Toupetpflaster gemacht wird, indem nach Art eines Haftvermittlers auf die Unterseite des Maschengewebes eine Klebebeschichtung aufgebracht wird, wobei die Maschendurchbrüche freibleiben.

Die Klebebeschichtung ist nur auf den längs bzw. quer verlaufenden Maschenelementen an der Unterseite derselben angeordnet, so daß die Montur insgesamt an der Unterseite derselben angeordnet, so daß die Montur insgesamt an der Unterseite nun gegenüber dem Toupetpflaster klebefähig ausgebildet ist.

Das Maschengewebe der Montur besteht hierbei bevorzugt aus einem mit Polyurethan beschichtetem Faden oder einem silikonisierten Faden. Hierbei stellt das Polyurethan bzw. das speziell aufbereitete Silikonmaterial den Haftvermittler zu dem Toupetpflaster dar.

Die Montur selbst, bestehend aus dem Polyestermaterial oder dgl. ist gegenüber dem Toupetpflaster nur schlecht klebend und erst mit der Beschichtung der einzelnen Fäden der Montur mit dem Polyurethan oder Silikonmaterial wird eine haftfähige bzw. klebefähige Verbindung zwischen dem Toupetpflaster und der Montur hergestellt.

Bei der Herstellung der Montur nach dem erfindungsgemäßen Verfahren ist wesentlich, daß die Klebebeschichtung nur auf die unterseitigen Bereiche des Maschengewebes so aufgetragen wird, daß die Maschendurchbrüche in der Montur weiterhin durchgängig bleiben.

Hinzu ist in einer Ausgestaltung vorgesehen, daß das Maschengewebe an der Unterseite mit einem Klebemittel benetzt ist und daß die Maschendurchbrüche mit Druckluft freigeblasen werden.

Mit dieser Ausgestaltung wird in flüssigem Zustand die Unterseite des Maschengewebes mit Klebemittel benetzt und während des Trocknungsvorganges wird Druckluft auf die Montur geblasen, so daß die Maschendurchbrüche selbst von Klebemittel frei sind und in an sich bekannter Art eine Lochung aufweisen.

In weiterer vorteilhafter Ausgestaltung kann es vorgesehen sein, daß das Maschengewebe an der Unterseite mit stark verdünntem Klebemittel mehrfach benetzt wird, wobei die Maschendurchbrüche frei von Klebemitteln bleiben.

Bei dieser Ausgestaltung erübrigt sich das nachträgliche Entfernen bzw. Freimachen der Maschendurchbrüche, weil Klebemittel in stark verdünntem Zustand benutzt wird, welches in dieser Weise nur an den quer bzw. längs verlaufenden Maschenelementen anhaftet.

Eine weitere vorteilhafte Ausgestaltung sieht vor, daß das Maschengewebe an der Unterseite eine Klebebeschichtung aufweist und daß die Maschendurchbrüche mit einem Laserstrahl geöffnet werden.

Bei dieser Ausgestaltung wird zunächst die Montur an der Unterseite völlig mit einer Klebebeschichtung benetzt bzw. dort eine Klebebeschichtung aufgebracht und nachträglich werden die Maschendurchbrüche mittels Strahlung über einen Laserstrahl Punkt für Punkt geöffnet.

Eine weitere vorteilhafte Ausgestaltung sieht vor, daß an der Unterseite des Maschengewebes eine Klebebeschichtung angeordnet ist und daß die Lochungen mit einer Stanzvorrichtung freigestanzt werden.

Bei dieser Ausgestaltung ist die Monturunterseite zunächst vollflächig mit einer Klebebeschichtung versehen und erst nachträglich werden die Lochungen mit einer Stanzvorrichtung ausgestanzt, so daß in dieser Art nur noch an den quer und längs verlaufenden Maschenelementen die Klebebeschichtung verbleibt, während die Maschendurchbrüche selbst frei von Klebebeschichtungen sind.

Eine weitere Ausgestaltung sieht vor, daß auf die Unterseite der Montur ein gelochtes Polyurethan-Gewebe mit der gleichen Maschenstärke wie das Gewebe der Montur aufkaschiert ist.

Bei dieser Ausgestaltung wird sozusagen deckungsgleich auf das Maschengewebe der Montur von unten her ein Polyurethan-Gewebe aufgebracht und befestigt, wobei die Maschendurchbrüche selbst in an sich bekannter Art durchgängig sind.

Das Polyurethan-Gewebe haftet an dem Polyester bzw. Silikongewebe der Montur und stellt in dieser Art den Haftvermittler zwischen dem Toupetpflaster her.

Der Erfindungsgegenstand der vorliegenden Erfindung ergibt sich nicht nur aus dem Gegenstand der einzelnen Schutzansprüche, sondern auch aus der Kombination der einzelnen Schutzansprüche untereinander.

Alle in den Unterlagen - einschließlich der Zusammenfassung - offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellende Zeichnungen näher erläutert. Hierbei gehen aus den Zeichnungen und ihrer Beschreibung weitere wesentliche Merkmale und Vorteile der Erfindung hervor.

Es zeigen:
- Figur 1:: in schematischer Darstellung in einem Ausschnitt eine Montur bestehend aus Maschengewebe;
- Figur 2:: einen Querschnitt nach Figur 1 in vergrößerter Darstellung, wobei die Längs- und Querfäden der Montur an der Unterseite eine Klebebeschichtung aufweisen.

In Figur 1 ist ausschnittsweise eine Montur 1 dargestellt, welche aus einem Maschengewebe besteht, welches einzelne Maschenelemente 2 aufweist. Die Montur 1 weist längs und quer verlaufende Längsfäden 3 bzw. Querfäden 4 auf, die in an sich bekannter Weise miteinander verknüpft sind.

In Figur 2 ist ersichtlich, daß auf der Unterseite der Längs- bzw. Querfäden 3,4 eine Klebebeschichtung 5 aufgebracht ist. Die Klebebeschichtung 5 wird auf die Unterseite der Längs- bzw. Querfäden 3,4 in einer Weise aufgebracht, daß die Maschendurchbrüche bzw. die Lochungen der Maschen selbst frei von Klebemittel sind und in dieser Art die Atmung der Montur gewährleistet ist.

Die Klebebeschichtung 5 kann so aufgebracht werden, daß die Unterseite der Montur 1 mit Klebemittel benetzt wird und daß anschließend die Maschendurchbrüche mit Druckluft freigeblasen werden.

Bei einer anderen Ausführung wird die Klebebeschichtung 5 mittels stark verdünntem Klebemittel mehrfach benetzt, so daß lediglich die längs und quer verlaufenden Fäden 3,4 an der Unterseite benetzt werden und die Maschendurchbrüche selbst frei von Klebemittel bleiben.

Bei einer anderen Ausführung wird die Unterseite der Montur mit dem Klebemittel vollflächig benetzt und die Maschendurchbrüche werden Punkt für Punkt mit einem Laserstrahl nachträglich geöffnet.

Bei einer weiteren Ausführung ist es vorgesehen, daß die zunächst vollflächig aufgebrachte Klebeschicht 5 auf der Unterseite der Montur nachträglich mit Lochungen mit einer Stanzvorrichtung versehen wird, um in dieser Art die an sich bekannte Öffnung der Maschen wieder zu erhalten.

Bei einer weiteren Ausführung wird deckungsgleich mit den Längs- und Querfäden 3,4 ein Polyurethangewebe als Klebebeschichtung 5 auf die Unterseite der Montur aufkaschiert oder aufgeklebt.

Schließlich ist es bei einer weiteren Ausgestaltung vorgesehen, daß das Maschengewebe der Montur aus einem Polyurethan beschichteten Faden oder aus einem silikonisierten Faden gebildet wird, so daß in dieser Art die Maschendurchbrüche selbst frei von Klebemittel sind und lediglich die Längs- und Querfäden 3,4 von Polyurethan bzw. silikonisiertem Material umgeben sind und in dieser Art die Klebefähigkeit der Montur gegenüber dem Toupetpflaster erhalten wird.

### ZEICHNUNGS-LEGENDE

- 1: Montur
- 2: Maschenelement
- 3: Längsfaden
- 4: Querfaden
- 5: Klebebeschichtung

## Patentansprüche

1. Montur für den künstlichen Haarersatz, bestehend aus einem Maschengewebe, welches mittels Toupetpflaster auf der Kopfhaut aufgeklebt wird, wobei an der Unterseite des Maschengewebes eine Klebebeschichtung (5) vorgesehen ist, dadurch gekennzeichnet, daß die Klebebeschichtung (5) in Form eines Haftmittels sich nur auf die unterseitigen Bereiche der längs- bzw. querverlaufenden Fäden (3; 4) des Maschengewebes erstreckt und die Maschendurchbrüche der Montur (1) weiterhin durchgängig sind.

2. Montur nach Anspruch 1, dadurch gekennzeichnet, daß das Maschengewebe der Montur (1) aus einem mit Polyurethan beschichteten Faden oder aus einem silikonisierten Faden besteht.

3. Verfahren zur Herstellung einer Montur (1) für den künstlichen Haarersatz, bestehend aus einem Maschengewebe, welches mittels Toupetpflaster auf die Kopfhaut aufgeklebt wird, wobei auf der Unterseite des Maschengewebes eine Klebebeschichtung (5) aufgetragen wird, dadurch gekennzeichnet, daß die Klebebeschichtung (5) in Form eines Haftmittels nur auf die unterseitigen Bereiche der längs- bzw. querverlaufenden Fäden (3; 4) des Maschengewebes aufgetragen wird derart, daß die Maschendurchbrüche in der Montur (1) weiterhin durchgängig bleiben.

4. Verfahren nach Anspruch 3, dadurch gekennzeichnet, daß die beim Auftragen der Klebebeschichtung unterseitig der Montur (1) verschlossenen Maschendurchbrüche mit Druckluft freigeblasen werden.

5. Verfahren nach Anspruch 3, dadurch gekennzeichnet, daß das Maschengewebe der Montur (1) unterseitig mit einem stark verdünnten Klebemittel mehrfach benetzt wird, wodurch die Maschendurchbrüche frei von Klebemittel bleiben.

6. Verfahren nach Anspruch 3, dadurch gekennzeichnet, daß das Maschengewebe der Montur (1) unterseitig eine Klebebeschichtung (5) aufweist und daß die Maschendurchbrüche mittels Laserstrahl freigelegt werden.

7. Verfahren nach Anspruch 3, dadurch gekennzeichnet, daß unterseitig des Maschengewebes der Montur (1) eine Klebebeschichtung (5) aufgebracht ist und daß luftdurchlässige Durchbrüche durch Lochungen mittels einer Stanzvorrichtung freigestanzt werden.

8. Verfahren nach Anspruch 3, dadurch gekennzeichnet, daß auf die Unterseite der Montur (1) ein gelochtes Polyurethangewebe mit gleicher Maschenweite wie das Gewebe der Montur (1) aufkaschiert wird.

## Claims

1. Mount for artificial hairpiece, consisting of a mesh fabric which is adhered to the scalp by means of toupee plaster, wherein on the underside of the mesh fabric is provided an adhesive coating (5), characterised in that the adhesive coating (5) in the form of a bonding agent extends only to the underside regions of the longitudinally and transversely extending threads (3; 4) of the mesh fabric, and the mesh apertures of the mount (1) are still penetrable.

2. Mount according to claim 1, characterised in that the mesh fabric of the mount (1) consists of a polyurethanecoated thread or a siliconised thread.

3. Method for producing a mount (1) for an artificial hairpiece, consisting of a mesh fabric which is adhered to the scalp by means of toupee plaster, wherein to the underside of the mesh fabric is applied an adhesive coating (5), characterised in that the adhesive coating (5) in the form of a bonding agent is applied only to the underside regions of the longitudinally and transversely extending threads (3; 4) of the mesh fabric, in such a way that the mesh apertures in the mount (1) still remain penetrable.

4. Method according to claim 3, characterised in that the mesh apertures, which are closed on the underside of the mount upon application of the adhesive coating, are blown open with compressed air.

5. Method according to claim 3, characterised in that the mesh fabric of the mount (1) is repeatedly wetted on the underside with a highly diluted adhesive agent, as a result of which the mesh apertures remain free from adhesive agent.

6. Method according to claim 3, characterised in that the mesh fabric of the mount (1) comprises an adhesive coating (5) on the underside and in that the mesh apertures are cleared by means of a laser beam.

7. Method according to claim 3, characterised in that on the underside of the mesh fabric of the mount (1) an adhesive coating (5) is applied and in that air-permeable apertures are punched free by perforation with a punching device.

8. Method according to claim 3, characterised in that the underside of the mount (1) is lined with a perforated polyurethane fabric with the same mesh size as the fabric of the mount (1).

## Revendications

1. Elément de base pour perruque, formé d'un tissu maillé qui est collé sur le cuir chevelu à l'aide de sparadrap pour postiche, un revêtement adhésif (5) étant prévu sur le côté inférieur du tissu maillé, caractérisé en ce que le revêtement adhésif (5) s'étend, sous la forme d'un agent adhésif, uniquement sur les zones inférieures des fils longitudinaux et transversaux (3 ; 4) du tissu maillé, et les trous des mailles de l'élément de base (1) restent dégagés.

2. Elément de base selon la revendication 1, caractérisé en ce que le tissu maillé de l'élément de base (1) se compose d'un fil revêtu de polyuréthanne ou d'un fil traité au silicone.

3. Procédé pour la fabrication d'un élément de base (1) pour perruque formé d'un tissu maillé qui est collé sur le cuir chevelu à l'aide de sparadrap pour postiche, un revêtement adhésif (5) étant appliqué sur le côté inférieur du tissu maillé, caractérisé en ce que le revêtement adhésif (5) est appliqué, sous la forme d'un agent adhésif, uniquement sur les zones inférieures des fils longitudinaux et transversaux (3 ; 4) du tissu maillé de telle sorte que les trous des mailles de l'élément de base (1) restent dégagés.

4. Procédé selon la revendication 3, caractérisé en ce que les trous des mailles, obturés lors de l'application du revêtement adhésif sur le côté inférieur de l'élément de base (1), sont dégagés à l'aide d'air comprimé.

5. Procédé selon la revendication 3, caractérisé en ce que le tissu maillé de l'élément de base (1) est humecté à plusieurs reprises, sur son côté inférieur, à l'aide d'un adhésif fortement dilué, moyennant quoi les trous des mailles restent sans adhésif.

6. Procédé selon la revendication 3, caractérisé en ce que le tissu maillé de l'élément de base (1) comporte, sur son côté inférieur, un revêtement adhésif (5), et en ce que les trous des mailles sont dégagés à l'aide d'un rayon laser.

7. Procédé selon la revendication 3, caractérisé en ce qu'un revêtement adhésif (5) est appliqué sur le côté inférieur du tissu maillé de l'élément de base (1), et en ce que des trous laissant passer l'air sont découpés par perforation à l'aide d'un dispositif de poinçonnage.

8. Procédé selon la revendication 3, caractérisé en ce qu'un tissu en polyuréthanne perforé présentant la même largeur de mailles que le tissu de l'élément de base (1) est contrecollé sur le côté inférieur de l'élément de base (1).
